# EUROPÄISCHE PATENTSCHRIFT

(11) **EP 2 280 235 B1**
(45) Veröffentlichungstag und Bekanntmachung des Hinweises auf die Patenterteilung: **04.03.2020**
(21) Anmeldenummer: 10168057.7
(22) Anmeldetag: 01.07.2010
(51) Int. Cl.: F25D 23/06

(54) **Korpus für ein Haushaltsgerät**
Body for a domestic appliance
Corps pour un appareil ménager

(30) Priorität: 10.07.2009 DE 102009027629
(43) Veröffentlichungstag der Anmeldung: 02.02.2011
(73) Patentinhaber: BSH Hausgeräte GmbH, 81739 München (DE)
(72) Erfinder: Krauß, Harald, 73430, Aalen (DE); Reitz, Hans-Philipp, 89537, Giengen (DE)

(56) Entgegenhaltungen:
- EP-A2- 0 660 448
- DE-A1-102006 040 374
- DE-U1- 20 108 361
- DE-U1- 20 113 468
- FR-A1- 2 689 966
- GB-A- 847 293
- JP-A- H02 247 483
- JP-A- 2000 266 458
- JP-A- 2001 212 396
- JP-U- S5 115 256
- JP-U- S6 086 889
- JP-Y1- S 431 742
- KR-A- 20010 097 202
- KR-A- 20060 064 184
- KR-U-020000 015 520
- US-A- 2 725 271
- US-A- 3 601 463
- US-A1- 2006 225 466
- US-A1- 2007 057 850

## Beschreibung

Die vorliegende Erfindung betrifft einen Korpus für ein schrankartiges Haushaltsgerät, insbesondere für ein Kältegerät.

Der Korpus eines Kältegeräts ist herkömmlicherweise im Wesentlichen ein mit einem isolierendem Schaumstoffmaterial ausgefüllter Hohlkörper, dessen Wände beim Gebrauch keinen starken mechanischen Beanspruchungen ausgesetzt sind und dementsprechend nicht sonderlich belastbar sein müssen. Lediglich ein vorderer Rahmenbereich des Korpus muss ausreichend stabil sein, um das Gewicht einer daran angeschlagenen Tür zu tragen. Um diese Stabilität zu gewährleisten, ist die Decke eines Kältegerätekorpus herkömmlicherweise an ihrem vorderen Rand durch eine metallische Stirnleiste versteift, an der ein Scharnier der Tür angreifen kann.

Wenn unverpackte Kältegeräte im Lager eines Herstellers gehandhabt werden müssen, so geschieht dies verbreitet mit einer Klammer, deren Klemmbacken jeweils an einem oberen Rand der Seitenwände des Korpus platziert werden, um den Korpus zu klemmen und das Gerät reibschlüssig gehalten anzuheben. Dabei ergibt sich das Problem, dass das Gerät, da die Klemmung an dem durch die Stirnleiste verstärkten vorderen Rand der Decke am festesten ist, dazu neigt, beim Anheben zu kippen, was ein zielgenaues Wiederabstellen erheblich erschwert. Wenn die Klemmkraft der Klammer erhöht wird, um ein Kippen zu vermeiden, besteht die Gefahr, dass Teile des Korpus unter dem Druck der Klammer nachgeben und beschädigt werden.

US 3 601 463 A offenbart einen Korpus eines Kältegerätes mit einer Außenhülle, die eine Decke und zwei Seitenwände aufweist, sowie mit einem Innenbehälter, der einen Raum für zu kühlendes Gut begrenzt. An dem Innenbehälter sind Rippen einstückig angeformt. Diese Rippen erstrecken sich bis zu einer Isolationsschicht, die in der Außenhülle auf herkömmliche Weise eingebracht ist.

US 2006/225466 A1 offenbart eine Waschmaschine, bei der ein Deckpaneel mit oberen Flächen von Deckenklammern verbunden ist. Das Deckpaneel ist mit oberen Flächen zweier Seitenrahmenteile verbunden.

Aufgabe der Erfindung ist, einen Korpus für ein schrankartiges Kältegerät zu schaffen, der eine sichere und zielgenaue Handhabung mit Hilfe einer Klammer erleichtert.

Die Aufgabe wird durch einen Korpus für ein schrankartiges Haushaltsgerät gemäß dem unabhängigen Anspruch gelöst. Indem diese Versteifungsstrebe Klemmkräfte einer Klammer aufnimmt, ermöglicht sie eine Klemmung des Korpus entlang einer Achse, die gegen den Schwerpunkt des Geräts weniger weit versetzt ist als die Stirnleiste. Die Versteifungsstrebe verbessert somit nicht nur die Klemmbelastbarkeit des Korpus, sondern reduziert auch dessen Neigung, im angehobenen Zustand zu kippen.

Zur Stabilisierung des Korpus trägt zusätzlich bei, dass die wenigstens eine Versteifungsstrebe Bestandteil eines Formkörpers ist, der mit einer den vorderen Rand der Decke versteifenden Stirnleiste verbunden ist.

Zur weiteren Verbesserung der Stabilisierungswirkung kann der Formkörper in Tiefenrichtung wenigstens zwei zueinander beabstandete Versteifungsstreben aufweisen, von denen eine der Stirnleiste zugewandt ist, während die andere einen rückwärtigen Abschluss des Formkörpers bildet.

Zwischen diesen zwei Versteifungsstreben können noch weitere zueinander beabstandete Versteifungsstreben vorgesehen sein.

Insbesondere können der Formkörper und die Stirnleiste zweckmäßig durch eine Nut-Feder-Verbindung verbunden sein. Dies trägt zu einem schnellen und einfachen Zusammenbau des Korpus bei.

Unter fertigungstechnischen Gesichtspunkten ist bevorzugt, dass die Feder an der Stirnleiste und die Nut am Formkörper angeordnet ist. In Einbaulage der Stirnleiste verläuft die Feder vorzugsweise im Wesentlichen horizontal. Die Nut kann eine oder mehrere Unterbrechungen aufweisen.

Um zu verhindern, dass Nut und Feder sich unter Belastung längs zueinander verschieben, sind beide vorzugsweise spielfrei, insbesondere unter Vorspannung, zusammenfügbar.

Formkörper und Stirnleiste können zweckmäßigerweise durch eine Rastverbindung zusammengehalten sein. Eins solche Rastverbindung ist vorzugsweise an seitlichen Randabschnitten des Formkörpers bzw. der Stirnleiste vorgesehen.

Der Formkörper kann als zumindest annähernd als eine nach oben offene Schale ausgebildet sein.
Wenn in an sich bekannter Weise an der Stirnleiste des Korpus eine Benutzerschnittstelle gebildet ist, kann wenigstens eine mit der Benutzerschnittstelle funktionsmässig verbundene Schaltungsbaugruppe zweckmäßig an dem Formkörper, insbesondere in der Schale, montiert sein.

Anstatt in herkömmlicher Weise von vorn, durch eine Öffnung der Stirnleiste hindurch, kann eine solche Schaltungsbaugruppe zweckmäßigerweise von oben in die Schale eingesetzt werden. Öffnungen in der Stirnleiste müssen daher nicht so groß sein, dass die Schaltungsbaugruppe hindurchpasst, was ebenfalls die Stabilität des Korpus verbessert.

Um die Montage der Schaltungsbaugruppe zu vereinfachen, kann die Schale mit Rastmitteln versehen sein, an denen die Schaltungsbaugruppe einrastbar ist.

Um in der Schale untergebrachte Anzeigeelemente an der Stirnleiste sichtbar zu machen und/oder in der Schale montierte Schalter und Regler von vorn betätigen zu können, weist die Schale zweckmäßigerweise eine vorderseitige Öffnung auf, die mit einem Fenster der Stirnleiste überlappt.

Eine vor der Stirnleiste angeordnete Bedienblende - die zum Beispiel transparente Bereiche, durch die eine in der Schale montierte Anzeige sichtbar ist, oder eine Öffnung zum Hindurchführen eines Betätigungselements eines Schalters oder Reglers aufweisen kann - ist zweckmäßigerweise durch das Fenster hindurch an der Schale verankert. So kann die Bedienblende in Bezug auf die Schale mit hoher Genauigkeit platziert werden, wohingegen Positionierungstoleranzen der Bedienblende in Bezug auf die Stirnleiste, insbesondere in Breitenrichtung des Korpus, relativ groß sind.

Um die Verlegung von Versorgungs- und/oder Signalkabeln einer in der Schale untergebrachten Schaltungsbaugruppe zu erleichtern, ist zweckmäßigerweise ein Kabeldurchgang der Schale aus der Versteifungsstrebe oder einer der Versteifungsstreben, insbesondere der rückwärtigen Versteifungsstrebe, ausgespart. Vorzugsweise ist diese Aussparung gewölbeähnlich ausgebildet.

Um die Belastbarkeit der Versteifungsstrebe durch die Aussparung nicht mehr als nötig zu reduzieren, ist der Kabeldurchgang zweckmäßigerweise durch ein Abdeckteil überbrückt. Zur Belastbarkeit trägt ferner bei, dass vorzugsweise wenigstens zwei Versteifungsstreben vorgesehen und untereinander durch Rippen verbunden sind.

Um Scherbewegungen der Versteifungsstreben gegeneinander zu unterdrücken, können zweckmäßigerweise unter einem nicht rechten Winkel zu den Versteifungsstreben angeordnete, sich -vorzugsweise unter Ausbildung einer fachwerkähnlichen Struktur - überkreuzende Rippen an dem Formteil vorgesehen sein.

Insbesondere sollten solche sich überkreuzenden Rippen am Kabeldurchgang angeordnet sein.

An den Enden der Versteifungsstrebe gebildete vertikale Wandabschnitte, tragen zur Stabilisierung des Korpus insbesondere während des Zusammenbaus, vor dem Ausschäumen, sowie zur Schaumdichtigkeit des Korpus bei.

Um den Zusammenbau des Korpus zu vereinfachen, können die Nuten an den Enden der Versteifungsstrebe vorgesehen sein, die die Randstreifen des Außenwandblechs aufnehmen.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine Explosionsdarstellung einer Schale und von benachbarten Teilen eines Korpus eines Haushaltskältegeräts gemäß der vorliegenden Erfindung;
- Fig. 2: eine perspektivische Ansicht der Unterseite eines versteifenden Formkörpers des Kältegeräts; und
- Fig. 3: eine perspektivische Ansicht eines erfindungsgemäßen Kältegeräts.

Fig. 1 zeigt in perspektivischer Ansicht einen einteilig aus Kunststoff gespritzten Formkörper 1 mit einer zentralen Aussparung oder Schale 35, die vorgesehen ist, um elektrische bzw. elektronische Baugruppen eines Kältegeräts aufzunehmen. Die zur Montage in der Schale 35 vorgesehenen Baugruppen können zum Beispiel ein Netzteil 2 für die Spannungsversorgung einer Innenbeleuchtung des Kältegeräts und ein Leistungselektronikmodul 3 umfassen, das einen Verdichter des Kältegeräts anhand von Messwerten eines angeschlossenen Temperatursensors gesteuert mit Strom versorgt. Der Boden der Schale 35 ist an die Gestalt des Netzteils 2 bzw. des Leistungselektronikmoduls 3 angepasst, um deren Platzierung jeweils nur in einer einzigen Orientierung zuzulassen. Zwei vom Boden der Schale 35 abstehende Klammern 4 verrasten an dem Leistungselektronikmodul 3, wenn dieses von oben in der vorgesehenen Orientierung an seinem Montageplatz platziert ist.

An die Schale 35 grenzen rechts und links horizontale Flügel 5 des Formkörpers 1 an, die an ihren voneinander abgewandten Rändern horizontale, seitwärts offene Nuten 6 bilden. Die Nuten 6 sind vorgesehen, um einen abgewinkelten oberen Randstreifen 7 eines Außenwandblechs 8 aufzunehmen, welches die Außenseite einer Seitenwand des fertig montierten Kältegeräts bildet. Ein vertikaler Wandabschnitt 9 des Formkörpers 1, der sich unterhalb der Nut 6 erstreckt, liegt jeweils flächig am Außenwandblech 8 an.

Versteifungsstreben 10 erstrecken sich unterhalb der Flügel 5 und der zentralen Schale 1 von einem Wandabschnitt 9 des Formkörpers 1 zum anderen. Eine der Versteifungstreben 10, die in der Figur verdeckt ist, verläuft im Wesentlichen in einer Ebene mit einer Rückwand 11 der Schale 35, so dass der Formkörper 1 insbesondere in seinem rückwärtigen Bereich eine hohe Belastbarkeit gegen Druck aus seitlicher Richtung aufweist. Zu der Druckbelastbarkeit trägt auch eine Abdeckplatte 12 bei, die vorgesehen ist, um auf eine die Rückwand 11 kreuzende rinnenförmige Kabeldurchführung 13 aufgesteckt zu werden und in Höhe der Kabeldurchführung 13 eine Lücke in einem nach hinten offenen flachen U-Profil 14 auszufüllen, das einen rückwärtigen Rand der Schale 35 bildet. In das U-Profil 14 ist in analoger Weise zu den Randstreifen 7 ein in Fig. 1 nicht dargestelltes horizontales Blech einsteckbar, das die Außenfläche einer Decke des Kältegerätekorpus bildet.

An einer Vorderseite der Schale 35 ist eine großflächige Öffnung 15 gebildet. An einem Steg 16, der sich über der Öffnung 15 über die gesamte Breite des Formkörpers 1 erstreckt, ist mit lokalen Unterbrechungen eine nach vorn offene Nut 17 geformt. Die Nut 17 ist vorgesehen, um einen horizontal abgewinkelten Randstreifen 18 einer aus Blech geformten Stirnleiste 19 aufzunehmen und einzuklemmen. An den Enden des Randstreifens sind zwei Zungen 44 freigeschnitten, die, wenn der Randstreifen 18 bis zum Anschlag in die Nut 17 eingeschoben ist, in Aussparungen 45 des Formkörpers 1 einrasten und so die Stirnleiste 19 am Formkörper 1 verriegeln. Ein Fenster 20 der Stirnleiste 19 überlappt in montiertem Zustand mit der Öffnung 15.

Im fertig zusammengebauten Zustand ist das Fenster 20 durch eine aus Kunststoff geformte Bedienblende 21 verschlossen. Die Bedienblende 21 hat eine Grundplatte 22, die das Fenster 20 überdeckt, und eine Mehrzahl von von der Rückseite der Grundplatte 22 benachbart zu ihrem oberen und unteren Rand abstehenden Rastfingern 23, die durch das Fenster 20 hindurch in Rastaussparungen 24 am Rand der Öffnung 15 formschlüssig eingreifen und die Bedienblende 21 dort verankern. So ist sichergestellt, dass durchsichtige Fenster und/oder Öffnungen 25 der Bedienblende 21, von denen in Fig. 1 nur eine exemplarisch dargestellt ist, exakt in Bezug auf nicht dargestellte, in der Schale 35 an vorgegebenen Positionen vor den Schaltungsbaugruppen 2, 3 zu montierende Anzeigen oder Schalter platziert sind, so dass zum Beispiel ein Schieber 26 zur Betätigung eines solchen Schalters in der Öffnung 25 exakt auf den Schalter ausgerichtet geführt sein kann bzw. ein durchsichtiges Fenster exakt mit einer Anzeige überlappt, die durch das Fenster 20 hindurch ablesbar sein soll.

Rechts und links vom Fenster 20 sind in der Stirnleiste 19 jeweils zwei Schraubenlöcher 27 gezeigt. Ein Paar dieser Löcher ist vorgesehen, um daran in an sich bekannter Weise ein in Fig. 1 nicht dargestelltes Türscharnier zu befestigen, wobei die Stirnleiste 19, um das Gewicht der Tür zu tragen, in Höhe der Schraublöcher 27 durch ein nicht dargestelltes Hinterlegteil verstärkt ist. Bei der in Fig. 1 gezeigten Ausgestaltung des Formkörpers 1 findet ein solches plattenförmiges Hinterlegteil Platz zwischen dem Wandabschnitt 9 und einer gegenüberliegenden Seitenwand 28 der Schale 35, ohne notwendigerweise mit dem Formkörper 1 in einer kraftschlüssigen Verbindung zu stehen.

Um eine zusätzliche Versteifung zu erreichen, kann abweichend von der Darstellung der Fig. 1 eine weitere Versteifungsstrebe parallel zur Versteifungsstrebe 10 unmittelbar bündig mit den Vorderkanten des Wandabschnitts 9 und der Seitenwand 28 an der Schale 1 ausgeformt und mit Löchern versehen sein, die mit den Schraubenlöchern 27 fluchten, so dass ein Hinterlegteil zur Verankerung des Türscharniers hinter der zusätzlichen Versteifungsstrebe angeordnet werden kann und zwischen dem Türscharnier und dem Hinterlegteil sowohl die Stirnleiste 19 als auch die zusätzliche Versteifungsstrebe des Formkörpers 1 geklemmt sind.

Ein Verbindungsblech 29 ist vorgesehen, um einen Spalt zwischen der Oberseite des Kältegeräts und der Decke einer Möbelnische, in der es montiert ist, nach vorn zu verschließen. Das Verbindungsblech 29 hat an seinem rückwärtigen Rand mehrere überstehende Finger 30, 31, von denen die mittleren, schmaleren Finger 30 vorgesehen sind, um reibschlüssig in aus dem Randstreifen 18 der Stirnleiste 19 freigeschnittene Bügel 32 einzugreifen, während die breiteren, endständigen Finger 31 Schraubenlöcher 33 für die Befestigung an der Stirnleiste 19 oder dem Formkörper 1 aufweisen. Schraubenlöcher 34 in einem vorderen Bereich des Verbindungsblechs 29 dienen zur Befestigung an der Decke der Möbelnische.

Fig. 2 zeigt eine perspektivische Ansicht von unten des Formkörpers 1. Deutlich zu erkennen sind die zwei vertikalen Wandabschnitte 9 und eine Vielzahl von parallelen, sich zwischen den Wandabschnitten 9 erstreckenden Versteifungsstreben 10. Die Versteifungsstreben 10 sind untereinander verbunden durch eine Mehrzahl von zu den Wandabschnitten 9 parallelen Querrippen 36. Die Versteifungsstreben 10, die Wandabschnitte 9 und die Querrippen 36 gliedern die Unterseite des Formkörpers 1 in eine Vielzahl von rechteckigen Feldern. Die meisten dieser Felder sind mit einem oder sogar zwei Entlüftungsdomen 37 versehen, um beim Ausschäumen des Korpus eine gleichmäßige, von großformatigen Blasen freie Ausfüllung der Fächer mit Isolierschaum zu gewährleisten.

Diejenigen Fächer, die an einen der Wandabschnitte 9 angrenzen, sind jeweils zusätzlich versteift durch sich überkreuzende, schräg zu den Versteifungsstreben 10 orientierte Rippen 38. Weitere schräg orientierte Rippen 39 erstrecken sich an der Unterseite der Kabeldurchführung 13. Um die Schwächung der den hinteren Rand des Formkörpers 1 bildenden Strebe 10 durch die Kabeldurchführung 13 auszugleichen, ist zwischen dieser Strebe 10 und einer benachbarten, im Wesentlichen eine Rückseite der Schale 35 bildenden Strebe 10 eine zu beiden parallele Hilfsstrebe 40 im Bogen um die Kabeldurchführung 13 herumgeführt.

Fig. 3 zeigt eine schematische perspektivische Ansicht des montierten Kältegeräts. Die Bedienblende 21 liegt hier oberhalb einer Tür 41 frei, die Tür 41 könnte aber auch bemessen sein, um in geschlossener Stellung die Bedienblende 21 zu verdecken. Ein Deckenblech 42 erstreckt sich von der Rückseite des Korpus 43 des Kältegeräts nicht bis zur Stirnleiste 19, sondern lediglich bis in das U-Profil 14 am rückwärtigen Rand des Formkörpers 1, so dass dessen Schale 35 frei liegt. So kann Abwärme von in der Schale 35 montierten Schaltungsbaugruppen ideal entweichen.

Falls erforderlich, könnte über dem Formkörper 1 noch ein Berührungsschutz, zum Beispiel in Form eines Rostes oder eines Stücks Streckmetall angebracht sein, um die Schaltungsbaugruppen vor Beschädigung zu schützen, insbesondere bevor das Kältegerät in einer Möbelnische eingebaut wird.

Das Prinzip der Erfindung ist nicht auf Einbaukältegeräte beschränkt. So kann ein die Decke des Geräts verstärkendes Formteil, gegebenenfalls mit einer nach oben offenen oder von einem Rost überdeckten Aussparung, zum Beispiel an der Decke eines frei stehenden, mannshohen Kältegeräts für einen Benutzer unsichtbar angeordnet sein, oder es kann bei einem Haushaltsgerät in Tischbauweise unter einer auf den Korpus aufgesetzten Arbeitsplatte verborgen sein.

## Patentansprüche

1. Korpus (43) für ein schrankartiges Haushaltsgerät, insbesondere Kältegerät, mit einer Decke und zwei Seitenwänden, wobei in der Decke wenigstens eine von deren vorderem Rand beabstandete Versteifungsstrebe (10) sich von einer Seitenwand zur anderen erstreckt, wobei die wenigstens eine Versteifungsstrebe (10) Bestandteil eines Formkörpers (1) ist, der mit einer den vorderen Rand der Decke abschließenden, insbesondere versteifenden Stirnleiste (19) verbunden ist, **dadurch gekennzeichnet, dass** der Formkörper (1) horizontale Flügel (5) aufweist, die an ihren voneinander abgewandten Rändern horizontale, seitwärts offene Nuten (6) bilden, wobei die Nuten (6) einen abgewinkelten oberen Randstreifen (7) eines Außenwandblechs (8) aufnehmen, wobei jeweils ein vertikaler Wandabschnitt (9) des Formkörpers (1), der sich unterhalb der Nut (6) erstreckt, jeweils flächig am Außenwandblech (8) anliegt, und wobei die Außenwandbleche (8) Außenseiten der Seitenwände des fertig montierten Haushaltsgeräts bilden.

2. Korpus nach Anspruch 1, **dadurch gekennzeichnet, dass** der Formkörper (1) in Tiefenrichtung wenigstens zwei zueinander beabstandete Versteifungsstreben (10) aufweist, von denen eine der Stirnleiste (19) zugewandt ist, während die andere Versteifungsstrebe (10) als rückwärtige Abschlussstrebe dient.

3. Korpus nach Anspruch 2, **dadurch gekennzeichnet, dass** zwischen den zwei Versteifungsstreben (10) weitere zueinander beabstandete Versteifungsstreben (10) vorgesehen sind.

4. Korpus nach einem der vorhergehenden Ansprüche, **dadurch gekennzeichnet, dass** der Formkörper (1) und die Stirnleiste (19) durch eine Nut-Feder-Verbindung (17, 18) verbunden sind.

5. Korpus nach Anspruch 4, **dadurch gekennzeichnet, dass** die Feder (18) an der Stirnleiste (19) angeordnet ist und in Einbaulage der Stirnleiste (19) im Wesentlichen horizontal verläuft.

6. Korpus nach Anspruch 4 oder 5, **dadurch gekennzeichnet, dass** die Nut (17) am Formkörper (1) angeordnet und unterbrochen ausgebildet ist.

7. Korpus nach einem der Ansprüche 4 bis 6, **dadurch gekennzeichnet, dass** die Nut (17) und die Feder (18) spielfrei, insbesondere unter Vorspannung, zusammenfügbar sind.

8. Korpus nach einem der vorhergehenden Ansprüche, **dadurch gekennzeichnet, dass** der Formkörper (1) und die Stirnleiste (19) durch eine Rastverbindung, insbesondere durch eine an seitlichen Randabschnitten vorgesehene Rastverbindung verbunden sind.

9. Korpus nach einem der vorhergehenden Ansprüche, **dadurch gekennzeichnet, dass** der Formkörper (1) zumindest annähernd als eine nach oben offene Schale (35) ausgebildet ist.

10. Korpus nach einem der vorhergehenden Ansprüche, **dadurch gekennzeichnet, dass** an der Stirnleiste (19) eine Benutzerschnittstelle gebildet ist und wenigstens eine mit der der Benutzerschnittstelle funktionsmäßig verbundene Schaltungsbaugruppe (2, 3) an dem Formkörper (1) montiert ist.

11. Korpus nach Anspruch 10, soweit auf Anspruch 9 rückbezogen, **dadurch gekennzeichnet, dass** die Schale (35) Rastmittel (4) aufweist, in die die Schaltungsbaugruppe (2) von oben einrastbar ist.

12. Korpus nach einem der Ansprüche 9 bis 11, **dadurch gekennzeichnet, dass** die Schale (35) eine vorderseitige Öffnung (15) aufweist, die mit einem Fenster (20) der Stirnleiste (19) überlappt.

13. Kältegerät nach Anspruch 12, **dadurch gekennzeichnet, dass** eine vor der Stirnleiste (19) angeordnete Bedienblende (21) durch das Fenster (20) hindurch an der Schale (1) verankert ist.

14. Korpus nach einem der vorhergehenden Ansprüche, **dadurch gekennzeichnet, dass** ein Kabeldurchgang (13) des Formkörpers (1) aus der Versteifungsstrebe (10), insbesondere aus der rückwärtigen Versteifungsstrebe (10), zumindest annähernd gewölbeähnlich ausgespart ist.

15. Korpus nach Anspruch 14, **dadurch gekennzeichnet, dass** der Kabeldurchgang (13) durch ein Abdeckteil (12) überbrückt ist.

16. Korpus nach einem der vorhergehenden Ansprüche, **dadurch gekennzeichnet, dass** wenigstens zwei Versteifungsstreben (10) untereinander durch Rippen (36; 38; 39) verbunden sind.

17. Korpus nach Anspruch 16, **dadurch gekennzeichnet, dass** unter einem nichtrechten Winkel zu den Versteifungsstreben (10) angeordnete Rippen (38, 39) sich überkreuzen, insbesondere sich fachwerkähnlich überkreuzen.

18. Korpus nach Anspruch 17, soweit auf Anspruch 14 oder 15 rückbezogen, **dadurch gekennzeichnet, dass** die sich überkreuzenden Rippen (39) am Kabeldurchgang (13) angeordnet sind.

19. Korpus nach einem der vorhergehenden Ansprüche, **dadurch gekennzeichnet, dass** die vertikalen Wandabschnitte (9) an den Enden der Versteifungsstrebe (10) gebildet sind.

20. Korpus nach einem der vorhergehenden Ansprüche, **dadurch gekennzeichnet, dass** die Nuten (6) an den Enden der Versteifungsstrebe (10) angeordnet sind.

## Claims

1. Body (43) for a cupboard-type household appliance, in particular refrigeration appliance, having a ceiling and two side walls, wherein in the ceiling at least one reinforcing brace (10) which is spaced apart from its front edge extends from one side wall to the other, wherein the at least one reinforcing brace (10) is a component part of a mould (1), which is connected to an end strip (19) which closes off, in particular reinforces, the front edge of the ceiling, **characterised in that** the mould (1) has horizontal blades (5),which form horizontal, laterally open grooves (6) at their edges which face away from one another, wherein the grooves (6) receive an angled, upper edge strip (7) of an outer wall sheet (8), wherein in each case a vertical wall section (9) of the mould (1), which extends below the groove (6), rests in a planar manner on the outer wall sheet (8) in each case, and wherein the outer wall sheets (8) form outer faces of the side walls of the finished mounted household appliance.

2. Body according to claim 1, **characterised in that** the mould (1) has at least two reinforcing braces (10) spaced apart from one another in the depth direction, of which one faces the end strip (19), while the other reinforcing brace (10) serves as a rear end brace.

3. Body according to claim 2, **characterised in that** further reinforcing braces (10) spaced apart from one another are provided between the two reinforcing braces (10).

4. Body according to one of the preceding claims, **characterised in that** the mould (1) and the end strip (19) are connected by means of a tongue and groove connection (17, 18).

5. Body according to claim 4, **characterised in that** the spring (18) is arranged on the end strip (19) and in the installation position of the end strip (19) runs essentially horizontally.

6. Body according to claim 4 or 5, **characterised in that** the groove (17) is arranged on the mould (1) and is embodied to be interrupted.

7. Body according to one of claims 4 to 6, **characterised in that** the groove (17) and the spring (18) can be joined free of plate, in particular under preload.

8. Body according to one of the preceding claims, **characterised in that** the mould (1) and the end strip (19) are connected by means of a latching connection, in particular by means of a latching connection provided on lateral edge sections.

9. Body according to one of the preceding claims, **characterised in that** the mould (1) is embodied at least approximately as an upwardly open shell (35).

10. Body according to one of the preceding claims, **characterised in that** a user interface is formed on the end strip (19) and at least one wiring assembly (2, 3) connected functionally to the user interface is mounted on the mould (1).

11. Body according to claim 10, provided it relates back to claim 9, **characterised in that** the tray (35) has latching means (4), into which the wiring assembly (2) can be latched from above.

12. Body according to one of claims 9 to 11, **characterised in that** the tray (35) has a front opening (15), which overlaps with a window (20) of the end face (19).

13. Refrigeration appliance according to claim 12, **characterised in that** a control panel (21) arranged in front of the end strip (19) is fixed to the tray (1) through the window (20).

14. Body according to one of the preceding claims, **characterised in that** a cable passage (13) of the mould (1) is recessed at least approximately similar to an arch from the reinforcing brace (10), in particular from the rearward reinforcing brace (10).

15. Body according to claim 14, **characterised in that** the cable passage (13) is bridged by a cover part (12).

16. Body according to one of the preceding claims, **characterised in that** at least two reinforcing braces (10) are connected to one another by means of ribs (36; 38; 39).

17. Body according to claim 16, **characterised in that** ribs (38, 39) not arranged at a right angle to the reinforcing braces (10) intersect, in particular intersect in a truss-type manner.

18. Body according to claim 17, provided it relates back to claim 14 or 15, **characterised in that** intersecting ribs (39) are arranged on the cable passage (13).

19. Body according to one of the preceding claims, **characterised in that** the vertical wall sections (9) are formed on the ends of the reinforcing braces (10).

20. Body according to one of the preceding claims, **characterised in that** the grooves (6) are arranged on the ends of the reinforcing braces (10).

## Revendications

1. Structure (43) pour un appareil électroménager de type armoire, en particulier appareil frigorifique avec un plafond et deux cloisons latérales, dans le plafond au moins une entretoise de renfort (10) écartée du bord avant s'étendant d'une cloison latérale jusqu'à l'autre, la au moins une entretoise de renfort (10) faisant partie constitutive d'un corps moulé (1), raccordé à un listeau frontal (19) fermant, en particulier renforçant le bord avant du plafond, **caractérisée en ce que** le corps moulé (1) comporte des ailes (5) horizontales formant, sur leurs bords mutuellement opposés, des rainures (6) ouvertes sur les côtés, les rainures (6) logeant une bande de bordure (7) supérieure coudée d'une plaque de cloison extérieure (8), une section de cloison (9) verticale du corps moulé (1), laquelle s'étend en dessous de la rainure (6), étant à chaque fois située à plat contre la plaque de cloison extérieure (8), et la plaque de cloison extérieure (8) formant les côtés extérieurs des cloisons latérales de l'appareil électroménager entièrement monté.

2. Structure selon la revendication 1, **caractérisée en ce que** le corps moulé (1) comporte, dans le sens de la profondeur, au moins deux entretoises de renfort (10) écartées l'une de l'autre dont l'une est face au listeau frontal (19) tandis que l'autre entretoise de renfort (10) sert d'entretoise terminale arrière.

3. Structure selon la revendication 2, **caractérisée en ce que** d'autres entretoises de renfort (10) écartées l'une de l'autre sont prévues entre les deux entretoises de renfort (10).

4. Structure selon l'une des revendications précédentes, **caractérisée en ce que** le corps moulé (1) et le listeau frontal (19) sont raccordés par un raccord rainure et languette (17, 18).

5. Structure selon la revendication 4, **caractérisée en ce que** la languette (18) est située sur le listeau frontal (19) et, en position de montage du listeau frontal (19) se présente essentiellement à l'horizontale.

6. Structure selon la revendication 4 ou 5, **caractérisée en ce que** la rainure (17) est située sur le corps moulé (1) et est réalisée sous forme discontinue.

7. Structure selon l'une des revendications 4 à 6, **caractérisée en ce que** la rainure (17) et la languette (18) peuvent s'assembler sans aucun jeu, en particulier sous précontrainte.

8. Structure selon l'une des revendications précédentes, **caractérisée en ce que** le corps moulé (1) et le listeau frontal (19) sont raccordés par un raccord par encliquetage, en particulier par un raccord par encliquetage prévu sur des sections de bord latérales.

9. Structure selon l'une des revendications précédentes, **caractérisée en ce que** le corps moulé (1) est réalisé au moins approximativement en tant que bac (35) ouvert par le haut.

10. Structure selon l'une des revendications précédentes, **caractérisée en ce que**, sur le listeau frontal (19) est formée une interface d'utilisateur et au moins un module de commutation (2, 3), raccordé fonctionnellement avec l'interface d'utilisateur, est monté sur le corps moulé (1).

11. Structure selon la revendication 10, pour autant qu'elle se rapporte à la revendication 9, **caractérisée en ce que** le bac (35) comporte des moyens d'encliquetage (4) dans lesquels le module de commutation (2) vient s'encliqueter par le haut.

12. Structure selon l'une des revendications 9 à 11, **caractérisée en ce que** le bac (35) comporte une ouverture côté avant qui se superpose à la fenêtre (20) du listeau frontal (19).

13. Appareil frigorifique selon la revendication 12, **caractérisé en ce qu'**un bandeau de commande (21) disposé devant le listeau frontal (19) est ancré par la fenêtre (20) au bac (1).

14. Structure selon l'une des revendications précédentes, **caractérisée en ce qu'**un passage pour câbles (13) du corps moulé (1) est ménagé au moins approximativement sous forme d'une voûte dans l'entretoise de renfort (10), en particulier dans l'entretoise de renfort (10) arrière.

15. Structure selon la revendication 14, **caractérisée en ce que** le passage pour câbles (13) est ponté par une pièce de recouvrement (12).

16. Structure selon l'une des revendications précédentes, **caractérisée en ce qu'**au moins deux entretoises de renfort (10) sont raccordées l'une avec l'autre par des nervures (36; 38; 39).

17. Structure selon la revendication 16, **caractérisée en ce que** des nervures (38, 39) disposées à un angle qui n'est pas droit par rapport aux entretoises de renfort (10), se croisent, en particulier se croisent à la manière d'un treillis.

18. Structure selon la revendication 17, pour autant qu'elle se rapporte à la revendication 14 ou 15, **caractérisée en ce que** les nervures (39) se croisant sont disposées sur le passage pour câbles (13).

19. Structure selon l'une des revendications précédentes, **caractérisée en ce que** les sections de cloisons (9) verticales sont formées aux extrémités des entretoises de renfort (10).

20. Structure selon l'une des revendications précédentes, **caractérisée en ce que** les rainures (6) sont formées aux extrémités des entretoises de renfort (10).
